# EUROPÄISCHE PATENTSCHRIFT

(11) **EP 1 734 222 B1**
(45) Veröffentlichungstag und Bekanntmachung des Hinweises auf die Patenterteilung: **01.10.2008**
(21) Anmeldenummer: 05012690.3
(22) Anmeldetag: 14.06.2005
(51) Int. Cl.: E21B 10/44, E02D 5/66, E02D 5/38

(54) **Vorrichtung und Verfahren zur Herstellung von Bohrpfählen**
System for making concrete piles in a ground and drilling- tool therefor
Procedée pour fabriquer des pieux sur sol

(43) Veröffentlichungstag der Anmeldung: 20.12.2006
(73) Patentinhaber: BAUER Maschinen GmbH, 86529 Schrobenhausen (DE)
(72) Erfinder: Schmidmaier, Ludwig, 90257 Pegnitz (DE)
(74) Vertreter: Wunderlich, Rainer

(56) Entgegenhaltungen:
- EP-A- 0 371 533
- GB-A- 187 725
- GB-A- 306 354
- GB-A- 2 154 630
- GB-A- 191 421 078
- US-A- 2 401 250
- US-A- 3 823 562

## Beschreibung

Die Erfindung beschreibt eine Vorrichtung zur Herstellung von Bohrpfählen, bei der eine Verrohrung und eine innerhalb liegende, durchgehende Schnecke im Wesentlichen gleichzeitig abgeteuft werden und bei der beim Zurückziehen der Vorrichtung während des Betoniervorgangs die erdseitige Eintrittsöffnung bzw. Austrittsöffnung der Schnecke in das umhüllende Rohr für das zu entfernende Bodenmaterial gezielt geöffnet oder verschlossen werden kann.

Die Herstellung von Pfählen mit Verrohrung und durchgehender innenliegender Schnecke gehört zum Stand der Technik, wie beispielsweise GB-A-2154630 eine Vorrichtung entsprechend dem Oberbegriff des Anspruch 1 zeigt. Dabei hat in den meisten Fällen die Verrohrung und die durchgehende Schnecke jeweils einen eigenen Drehantrieb und beides wird bevorzugter Weise gegenläufig angetrieben.

Bis zum Erreichen der Endtiefe wird ein Teil des gelösten Bodens durch die Schnecke an die Erdoberfläche gefördert und das gelöste Bodenmaterial tritt aus speziellen Öffnungen am luftseitigen Ende der Verrohrung aus.

Nach Erreichen der Endtiefe ist die im Rohrinneren angeordnete Schnecke unterschiedlich mit Boden gefüllt. Der Füllgrad der Schnecke ist dabei bestimmt durch den Auflockerungsgrad des gelösten Bodens und die Lösbarkeit des anstehenden Bodens. Je nach Lagerungsdichte und Kornaufbau des zu lösenden Bodens ist die Schnecke mehr oder weniger gefüllt.

Um eine sachgemäße Herstellung von Bohrpfählen zu gewährleisten, sollte die Schnecke mit dem Schneckenanfänger, der mit unterschiedlichen Lösewerkzeugen ausgestattet ist, nicht der Verrohrung vorauseilen. Besonders bei rolligen Böden würde durch vorauseilendes Bohrwerkzeug der Boden, der die Verrohrung umgibt, zu sehr aufgelockert werden. Diese Auflockerung würde das statische Tragverhalten des späteren Bohrpfahls negativ beeinflussen und ggf. zu Setzungen im Nachbarbereich führen.

Nach Erreichen der Endtiefe werden Verrohrung und Schnecke wieder zurückgezogen und gleichzeitig durch eine Förderleitung im Inneren der Schneckenseele Pumpbeton in den entstandenen Hohlraum eingebracht.

Die kontinuierliche Aufrechterhaltung eines gewissen Betondruckes im eingebrachten Beton unterhalb der Verrohrung, bzw. unterhalb des Schneckenanfängers gewährleistet während des Ziehens der Vorrichtung eine vollständige Füllung des Hohlraums im Boden mit Beton. Gleichzeitig wird verhindert, dass die Bohrlochwandung einstürzt und sich der Beton mit Boden vermischt.

Insbesondere bei rolligen Böden und bei anstehendem Grundwasser können bei den Vorrichtungen nach dem Stand der Technik Probleme auftreten:

Üblicherweise enden die Schnecken im Anfängerbereich mit einer oder zwei Schneckenwendeln (eingängige oder zweigängige Schnecken).

Je nachdem wie steil die Wendeln geneigt sind und wie die Kornzusammensetzung des Bodens ist, besteht die Möglichkeit, dass Bodenteile während des Betoniervorgangs von der Schneckenwendel nach unten rutschen und auf diese Weise unerwünschte Bodeneinschlüsse im Beton entstehen.

Erschwerend kommt dazu, dass je höher der Wasserspiegel innerhalb des Rohres während des Zurückziehens steht, zum Gewicht des Bodens noch eine zusätzliche Druckkraft aus der Wasserauflast ausgeübt wird und somit der Boden aus der Schnecke nach unten herausgedrückt werden kann und es zu Fehlstellen im Beton kommt.

Die Erfindung hat die Aufgabe, das Nachfallen von Boden während des Betoniervorgangs zu verhindern.

Die Lösung der Aufgabe erfolgt durch die Merkmale der Patentansprüche.

Die Erläuterung der Erfindung erfolgt anhand der Figuren 1 und 2.

Um zu vermeiden, dass während des Betonierens Boden in die von den Schneckenwendeln auf den frisch eingebrachten Beton herunterfällt, wird am erdseitigen Ende der Schnecke eine erfindungsgemäße Absperrvorrichtung 3 angeordnet, welche die Eintritts- und Austrittsöffnung der Schneckenwendel in das Rohrinnere der Verrohrung 1 verschließen oder freigeben kann.

Figur 1 zeigt eine erfindungsgemäße Vorrichtung in der Arbeitsstellung, bei der die Vorrichtung aus Schnecke 2 und Verrohrung 1 im Wesentlichen gemeinsam in den Boden eingedreht wird und in der die Vorrichtung auf Endtiefe gebracht wird. Die Besonderheit in dieser Arbeitsstellung ist, dass dabei eine Absperrvorrichtung 3, die um eine Achse 6 verdreht werden kann, betätigt wird.

Beim Abbohren nimmt die Absperrvorrichtung eine Stellung ein, welche den Eintrittsbereich 8 in die untere Schneckenwendel 10 freigibt. So kann der gelöste Boden in das Rohrinnere und auf die Schneckenwendel gelangen und nach oben gefördert werden.

Im Seelenrohr 5 der Schnecke 2 befindet sich eine Betonförderleitung 8, die einen im Wesentlichen nach unten gerichteten Austrittsbereich 7 besitzt. Dieser Austrittsbereich für den Beton wird bevorzugter Weise in der Arbeitsstellung beim Abbohren verschlossen, um ein Eindringen von Boden und ein damit verbundenes Verstopfen der Betonleitung 8 zu verhindern.

Weiter befindet sich ein Antriebselement 4 an der Schnecke 2, über das die Absperrvorrichtung 3 bewegt bzw. verdreht werden kann. Zudem ist das Antriebselement 4 so ausgestattet, dass es die Absperrvorrichtung 3 im geöffneten oder geschlossenen Zustand gegen Kräfte, die auf die Schnecke wirken, fixieren bzw. in der Lage halten kann. Diese Kräfte auf die Absperrvorrichtung 3 können durch die Drehung der Schnecke 2 und den Widerstand beim Lösen des Bodens entstehen.

Figur 2 zeigt die erfindungsgemäße Vorrichtung in einer Arbeitsstellung, bei der die Vorrichtung nach Erreichen der Endtiefe wieder zurückgezogen wird und gleichzeitig Beton in den entstandenen Hohlraum eingebracht wird.

Vor Beginn des Zurückziehens wird die Absperrvorrichtung 3 erneut betätigt. Die Absperrvorrichtung 3 verschließt jetzt den Eintritts- bzw. Austrittsbereich 8 ins Rohr 1, welcher dem Boden den Eintritt auf die Schneckenwendel und ins Rohrinnere des Rohres 1 ermöglicht hatte.

Bodenmaterial im Rohrinneren kann somit während des Rückziehvorgangs nicht mehr aus dem Rohr bzw. von der Schnecke nach unten heraus fallen.

Gleichzeitig ist die Absperrvorrichtung 3 so ausgebildet, dass sie spätestens jetzt den Austrittsbereich 7 der Betonförderleitung 8 freigibt und somit ein ungehinderter Austritt des Betons in den entstandenen Hohlraum möglich wird.

In einer bevorzugten Ausführungsvariante ist die Absperrvorrichtung 3 als Scheibe ausgebildet, die um eine Achse 6 drehbar ist.

Die Scheibe besitzt Ausschnitte, die so an die Geometrie der Schnecke und des Rohres angepasst sind, dass sowohl der Eintrittsbereich 8 des Bodens in die Schnecke freigegeben oder verschlossen werden kann, als auch, dass der Austrittsbereich 7 der Betonleitung geöffnet oder verschlossen werden kann.

Eine weitere Besonderheit der Absperrvorrichtung 3 besteht darin, dass sie unabhängig von der Drehrichtung der Schnecke geöffnet oder geschlossen werden kann. Die Absperrvorrichtung macht es möglich, dass das Bodenmaterial sowohl bei Linksdrehung, als auch bei Rechtsdrehung der Schnecke ins Rohr eindringen kann. Ebenso ermöglicht sie, dass auch Material, das sich bereits auf der Schnecke im Rohr befindet, aus der erdseitigen Öffnung des Rohres herausgefördert werden kann.

Insbesondere Letzteres wird erforderlich, wenn eine Bohrung durch auftretende Schwierigkeiten bei der Herstellung noch vor dem Betonieren abgebrochen werden muss. Zieht man das Rohr mit der bodengefüllten Schnecke einfach aus dem Boden, so würde die Bohrlochwandung des entstandenen Hohlraums zusammenfallen und dies würde zur Auflockerung des umgebenden Bodens führen.

In diesem Fall dreht man während des Zurückziehens der Verrohrung die Schnecke so, dass eine Förderung des Bodens auf der Schnecke nach unten erfolgt und dabei wird während des Herausziehens der Vorrichtung der Hohlraum wieder mit Boden abgefüllt. Das Einstürzen des Bodens wird verhindert.

Dass die Eintritts- bzw. Austrittsöffnung 8 der Schnecke unabhängig von der Drehrichtung geöffnet bleibt, ist nur möglich, wenn die Betätigung der Absperrvorrichtung 3 durch ein besonderes Antriebselement 4 erfolgt.

Dieses Antriebselement 4 ermöglicht eine Relativbewegung der Absperrvorrichtung 3 gegenüber der Schnecke 2 und diese Relativbewegung ist bevorzugter Weise eine Drehbewegung.

Für das Antriebselement 4 gibt es unterschiedliche Ausführungsvarianten.

So kann es aus einem oder mehreren Hydraulikzylindern bestehen, die zwischen Schnecke und Absperrvorrichtung direkt oder indirekt befestigt sind. Das Öffnen und Schließen erfolgt dabei durch das Ein- und Ausfahren der Hydraulikkolben. Bevorzugter Weise verwendet man Hydraulikkolben, die in beiden Richtungen mit Druck beaufschlagt werden können.

Das Versorgen der Hydraulikkolben erfolgt bevorzugter Weise mit Flüssigkeiten und insbesondere mit Hydrauliköl. Auch die Verwendung von Druckluft ist möglich. Das Zuführen der Medien für die Hydraulikkolben erfolgt über Leitungen, die innerhalb oder außerhalb des Seelenrohres vom Antriebselement 4 zur Erdoberfläche geführt werden. Dort werden die Leitungen bevorzugt über hydraulische Drehdurchführungen nach dem Stand der Technik mit Hydraulikkreisläufen verbunden und die Bedienung erfolgt durch den Baggerfahrer.

Die Hydraulikkolben können offen an der Schnecke befestigt werden oder geschützt in besonderen Gehäusen oder weitgehend im Inneren des Seelenrohres der Schnecke angeordnet werden.

In einer weiteren Ausführungsvariante bestehen die Antriebselemente 4 aus Motoren und insbesondere aus Ölmotoren, welche direkt oder über Getriebe oder Zahnstangen die Absperrvorrichtung 3 gegenüber der Schnecke 2 verdrehen.

Weiter können die Antriebselemente auch Stangen sein, die über die Schneckenlänge nach oben geführt werden und an der Erdoberfläche über Hebel, Kolben oder Drehmotoren gedreht werden und somit eine Betätigung der Absperrvorrichtung 3 ermöglichen.

Eine weitere Besonderheit der Erfindung liegt darin, dass mit dem Antriebselement 4 nicht nur die Öffnungs- und Schließvorgänge erreicht werden, sondern die Antriebselemente 4 sind so ausgestaltet, dass Kräfte erzeugt und gehalten werden können, welche die Absperrvorrichtung 3 auch dann in ihrer Lage halten, wenn die Schnecke gedreht wird. Das "in Lage halten" kann auf unterschiedliche Weise erreicht werden.

So kann die Absperrvorrichtung 3 sowohl in geöffneter, wie geschlossener Stellung auf Anschlag gefahren werden und durch Aufrechterhaltung der Schließ- oder Öffnungskräfte in dieser Lage gehalten werden. Die Haltekräfte können auch gegenüber den erforderlichen reinen Kräften zum Schließen und Öffnen höher gewählt werden.

Dies kann erforderlich werden, wenn auf die Schnecke hohe Kräfte zum Lösen des anstehenden Bodens einwirken. Über die höheren Kräfte wird sichergestellt , dass sich die Absperrvorrichtung 3 nicht selbständig und unbeabsichtigt verschiebt oder verdreht.

Erfolgt die Betätigung über Hydraulikzylinder oder Hydraulikantriebe , so wird die Fixierung der Absperrvorrichtung 3 über die Größe und die Aufrechterhaltung des Hydraulikdrucks geregelt.

Eine weitere Variante für die Fixierung der Absperrvorrichtung 3 im geschlossenen oder geöffneten Zustand besteht darin, dass am jeweiligen Endanschlag eine mechanische Verriegelungseinrichtung zum Einsatz kommt. Solche Verriegelungen sind beispielsweise mechanische Klinken nach dem Stand der Technik. Um diese wieder öffnen zu können, bedarf es zusätzlicher Mittel nach dem Stand der Technik wie Stangen, Seilzüge, Hydraulikkolben, elektrische Antriebe, usw.

Damit der Baggerfahrer weiß, ob die Absperrvorrichtung 3 im abgebohrten Zustand auch vollständig offen oder geschlossen ist, sind hierzu besondere Signalgeber empfehlenswert. Dies können z. B. elektrische Endschalter nach dem Stand der Technik sein, welche Auskunft über Stellung oder Lage der Absperrvorrichtung 3 geben. Über Leitungen werden die Signale zur Erdoberfläche und zum Baggerfahrer übertragen.

Eine andere Variante sind mechanische, wie beispielsweise stangenartige Signalgeber, die bis zur Oberfläche reichen und über Drehung oder Verschiebungen auf die Stellung der Absperrvorrichtung 3 zur Schnecke 2 hinweisen.

Unabhängig davon, in welche Richtung die Schnecke gedreht wird, bleibt durch diese Maßnahmen der Eintrittsbereich bzw. Austrittsbereich 8 der Schnecke 2 in das Rohr 1 geöffnet oder geschlossen je nach Arbeitsschritt.

Das Gleiche gilt für den Austrittsbereich 7 der Betonförderleitung 8.

Auf diese Weise ist es möglich, jederzeit Material von der Schnecke in beide Richtungen - nach unten und oben - zu fördern.

Neben der im Wesentlichen scheibenförmigen Ausbildung der Absperrvorrichtung 3 kann diese zumindest teilweise die Form einer Schnecke haben oder aus einzelnen Schneckenbestandteilen bestehen.

Des Weiteren kann die Absperrvorrichtung 3 mit unterschiedlichen Lösewerkzeugen versehen sein.

Dabei können Lösewerkzeuge nach dem Stand der Technik zum Einsatz kommen, wie sie in unterschiedlicher Weise von Bohrwerkzeugen bekannt sind.

Dies sind beispielsweise Rundschaftmeißel, Flachzähne oder besonders ausgebildete Schneiden.

Diese besondere Ausbildung der Absperrvorrichtung 3 erleichtert dann den Bohrfortschritt durch besseres Eindringverhalten des anstehenden Bodens in die Schneckenwendeln.

Um das Eindringen der Verrohrung möglichst wenig durch die Absperrvorrichtung 3 zu behindern, wird diese möglichst im Inneren der Verrohrung untergebracht und dort bevorzugter Weise im Bereich der unteren Öffnung des Rohres 1. Im geschlossenen Zustand dichtet dann die Absperrvorrichtung 3 gegen die Innenwandung der Verrohrung 1 ab.

Zusammengefasst noch einmal die Vorteile der erfindungsgemäßen Vorrichtung:
- während des Betoniervorgangs kann kein Bodenmaterial von der Schnecke in den frisch eingebrachten Beton fallen
- Verrohrung und Schnecke können beim Antreffen von Hindernissen oder beim Entstehen von Stopfern in der Betonierleitung unter gezielter Verfüllung des entstandenen Hohlraums mit Boden problemlos zurückgezogen werden. Einbrüche der Bohrlochwandung und die Auflockerung des umgebenden Bodens wird verhindert.

## Patentansprüche

1. Vorrichtung zur Herstellung von Bohrpfählen, wobei eine durchgehende Schnecke zumindest über einen Teil ihrer Länge von einem Rohr umhüllt ist, und bei der die Schnecke und die Verrohrung im Wesentlichen gleichzeitig abteufbar sind und wobei Schnecke und Verrohrung einzeln und voneinander unabhängig gedreht werden können, **dadurch gekennzeichnet,**
- **dass** am unteren Ende der Schnecke (2) eine quer zur Bohrachse liegende, bewegliche Absperrvorrichtung (3) angeordnet ist, die bzgl. der Schnecke (2) in der Weise verdreht oder verschoben werden kann, dass die Absperrvorrichtung (3) die Eintritts- oder Austrittsöffnungen (8) der Schnecke (2) in die Verrohrung (1) verschließen oder freigeben kann
- und **dass** die Bewegung der Absperrvorrichtung (3) relativ zur Schnecke (2) durch ein Antriebselement (4) erfolgt, welches Kräfte zwischen Schnecke (2) und Absperrvorrichtung (3) ausüben kann
- und **dass** die Relativbewegung der Absperrvorrichtung (3) zur Schnecke (2) unabhängig von der Drehrichtung der Schnecke (2) erfolgen kann
- und **dass** die Betätigung und Steuerung des Antriebselementes (4) direkt oder indirekt von der Erdoberfläche aus erfolgt
- und **dass** das Antriebselement (4) so ausgestattet ist, dass es unabhängig von der Drehrichtung der Schnecke und entgegen den auf die Schnecke (2) wirkenden Kräften die Eintritts- oder Austrittsöffnungen (8) der Schnecke (2) in die Verrohrung (1) offen hält oder verschlossen hält.

2. Vorrichtung nach Anspruch 1 **dadurch gekennzeichnet,**
**dass** das Antriebselement (4) aus einem oder mehreren aus- und einfahrbaren Kolben besteht.

3. Vorrichtung nach einem der Ansprüche 1 bis 2 **dadurch gekennzeichnet,**
**dass** die Kolben durch Medien bewegt werden, die flüssig oder gasförmig sind und dass sie mit Druck beaufschlagt werden und im Prinzip wie Hydraulikkolben wirken.

4. Vorrichtung nach einem der Ansprüche 1 bis 3 **dadurch gekennzeichnet,**
**dass** das Antriebselement (4) ein Motor ist, der mit einer Flüssigkeit, einem Gas oder mit Strom angetrieben wird.

5. Vorrichtung nach Anspruch 4 **dadurch gekennzeichnet,**
**dass** der Motor direkt oder indirekt die Bewegung der Absperrvorrichtung (3) bewirkt.

6. Vorrichtung nach einem der Ansprüche 4 bis 5 **dadurch gekennzeichnet,**
**dass** der Motor des Antriebselements (4) die Kräfte und Bewegung über Zahnstangen und / oder Getriebe bewirkt.

7. Vorrichtung nach einem der Ansprüche 1 bis 6 **dadurch gekennzeichnet,**
**dass** das Antriebselement im Wesentlichen eine Stange darstellt, über welche die Absperrvorrichtung (3) von der Erdoberfläche aus betätigt werden kann.

8. Vorrichtung nach einem der Ansprüche 1 bis 7 **dadurch gekennzeichnet,**
**dass** die Absperrvorrichtung (3) im geöffneten oder geschlossenen Zustand durch eine selbsttätig wirkende oder von der Erdoberfläche zu betätigende, mechanische Arretierungsvorrichtung kraftschlüssig gehalten wird, welche in jeder Tiefenlage von der Erdoberfläche aus wieder mit Mitteln nach dem Stand der Technik geöffnet werden kann.

9. Vorrichtung nach einem der Ansprüche 1 bis 8 **dadurch gekennzeichnet,**
**dass** bei abgeteufter Vorrichtung ein Signal über den Zustand der Absperrvorrichtung (3) hinsichtlich geöffneter oder geschlossener Stellung an die Erdoberfläche übertragen wird.

10. Vorrichtung nach Anspruch 9 **dadurch gekennzeichnet,**
**dass** das Signal über elektronische Sensorik an der Absperrvorrichtung (3) und / oder Schnecke (2) oder über mechanische Teile erfolgt, die bis an die Oberfläche reichen wie z. B. über Stangen oder Ähnliches.

11. Vorrichtung nach einem der Ansprüche 1 bis 10 **dadurch gekennzeichnet,**
**dass** die Absperrvorrichtung (3) den Austrittsbereich (7) für den Beton freihalten oder verschließen kann.

12. Vorrichtung nach einem der Ansprüche 1 bis 11 **dadurch gekennzeichnet,**
**dass** die Versorgungs- und/ oder Steuerleitungen für die Antriebselemente (4) im Inneren des Seelenrohres oder im Wendelbereich zur Erdoberfläche geführt werden.

13. Vorrichtung nach einem der Ansprüche 1 bis 12 **dadurch gekennzeichnet,**
**dass** die Absperrvorrichtung (3) mit Lösewerkzeugen wie z. B. Bohrzähnen oder Schneidleisten versehen ist.

14. Verfahren zur Herstellung von Bohrpfählen mit einer durchgehenden Verrohrung (1) und einer innenliegenden, durchgehenden Schnecke (2), die im Wesentlichen gleichzeitig abgeteuft werden und deren Drehrichtung unabhängig voneinander ist, **dadurch gekennzeichnet,**
**dass** während des Betoniervorgangs und beim Zurückziehen die Eintritts- oder Austrittsöffnung (8) für den Boden in die Schnecke (2) und das Innere der Verrohrung (1) durch Betätigung einer Absperrvorrichtung (3) verschlossen wird.

## Claims

1. Device for producing bored piles, wherein a continuous auger is surrounded along at least a part of its length by a tube, and in which the auger and the tubing can be sunk in a substantially simultaneous manner, and wherein the auger and the tubing can be rotated individually and independently of each other,
**characterized in that**
- at the lower end of the auger (2) a movable shut-off device (3) is arranged which lies transversely to the drilling axis and can be turned or moved with respect to the auger (2) in such a manner that the shut-off device (3) is able to shut or release the entry or exit openings (8) of the auger (2) into the tubing (1)
- and **in that** the movement of the shut-off device (3) relative to the auger (2) is effected by a drive element (4), which can exert forces between the auger (2) and the shut-off device (3)
- and **in that** the relative movement of the shut-off device (3) with respect to the auger (2) can be effected independently of the direction of rotation of the auger (2)
- and **in that** the actuation and control of the drive element (4) takes place directly or indirectly from the ground surface
- and **in that** the drive element (4) is equipped such that it keeps the entry or exit openings (8) of the auger (2) into the tubing (1) open or shut independently of the direction of rotation of the auger and contrary to the forces acting upon the auger (2).

2. Device according to claim 1,
**characterized in that**
the drive element (4) consists of one or several extensible and retractable pistons.

3. Device according to any one of claims 1 to 2,
**characterized in that**
the pistons are moved by media that are liquid or gaseous and **in that** they are acted upon by pressure and in principle function like hydraulic pistons.

4. Device according to any one of claims 1 to 3,
**characterized in that**
the drive element (4) is a motor that is driven with a liquid, a gas or electricity.

5. Device according to claim 4,
**characterized in that**
the motor causes the movement of the shut-off device (3) directly or indirectly.

6. Device according to any one of claims 4 to 5,
**characterized in that**
the motor of the drive element (4) brings about the forces and the movement by means of toothed racks and/or gear transmissions.

7. Device according to any one of claims 1 to 6,
**characterized in that**
the drive element substantially represents a bar, by means of which the shut-off device (3) can be actuated from the ground surface.

8. Device according to any one of claims 1 to 7,
**characterized in that**
the shut-off device (3) is kept in the open or shut condition in a force-fitting manner by a mechanical locking device which acts automatically or is actuated from the ground surface and which can be opened again in any depth position with prior art means from the ground surface.

9. Device according to any one of claims 1 to 8,
**characterized in that**
when the device is sunk a signal concerning the condition of the shut-off device (3) with regard to the open or shut position is transmitted to the ground surface.

10. Device according to claim 9,
**characterized in that**
the signal is effected by means of electronic sensors located on the shut-off device (3) and/or the auger (2) or by means of mechanical parts that reach up to the ground surface, such as e.g. by means of bars or the like.

11. Device according to any one of claims 1 to 10,
**characterized in that**
the shut-off device (3) can keep the exit portion (7) for the concrete open or shut.

12. Device according to any one of claims 1 to 11,
**characterized in that**
the supply and/or control lines for the drive elements (4) are guided inside the core tube or in the flight portion towards the ground surface.

13. Device according to any one of claims 1 to 12,
**characterized in that**
the shut-off device (3) is provided with stripping tools such as e.g. drilling teeth or cutter bars.

14. Method for producing bored piles with a continuous tubing (1) and an internally disposed continuous auger (2), which are sunk in a substantially simultaneous manner and the direction of rotation of which is independent of each other,
**characterized in that**
during the concreting process and during the retraction, the entry or exit opening (8) for the soil into the auger (2) and the interior of the tubing (1) is shut through actuation of a shut-off device (3).

## Revendications

1. Dispositif de fabrication de pieux forés, dans lequel une tarière continue est enveloppée au moins sur une partie de sa longueur par un tube, et dans le cadre duquel la tarière et le tubage peuvent être foncés essentiellement en même temps et dans lequel la tarière et le tubage peuvent être tournés séparément et indépendamment les uns des autres, ***caractérisé***
***en ce* qu'**au niveau de l'extrémité inférieure de la tarière (2) est agencé un dispositif d'arrêt (3) mobile, transversal à l'axe de forage, qui peut être tourné ou décalé par rapport à la tarière (2) de telle manière que le dispositif d'arrêt (3) puisse fermer ou libérer les ouvertures (8) d'entrée ou de sortie de la tarière (2) dans le tubage (1),
et ***en ce que*** le mouvement du dispositif d'arrêt (3) par rapport à la tarière (2) se fait par un élément d'entraînement (4), lequel peut exercer des forces entre la tarière (2) et le dispositif d'arrêt (3),
et ***en ce que*** le mouvement relatif du dispositif d'arrêt (3) par rapport à la tarière (2) peut se faire indépendamment du sens de rotation de la tarière (2),
et ***en ce que*** l'actionnement et la commande de l'élément d'entraînement (4) se font directement ou indirectement depuis la surface terrestre,
et ***en ce que*** l'élément d'entraînement (4) est réalisé de telle sorte qu'il maintienne les ouvertures (8) d'entrée ou de sortie de la tarière (2) dans le tubage (1) ouvertes ou fermées indépendamment du sens de rotation de la tarière et à l'encontre des forces agissant sur la tarière (2).

2. Dispositif selon la revendication 1, ***caractérisé en* ce *que*** l'élément d'entraînement (4) se compose d'un ou de plusieurs pistons pouvant être sortis ou rentrés.

3. Dispositif selon l'une quelconque des revendications 1 à 2, ***caractérisé en ce que*** les pistons sont déplacés par des milieux, qui sont liquides ou gazeux, et ***en* ce *qu***'ils sont soumis à une pression et agissent dans le principe comme des pistons hydrauliques.

4. Dispositif selon l'une quelconque des revendications 1 à 3, ***caractérisé en ce que*** l'élément d'entraînement (4) est un moteur, qui est entraîné avec un fluide, un gaz ou avec un courant.

5. Dispositif selon la revendication 4, ***caractérisé en ce que*** le moteur induit directement ou indirectement le mouvement du dispositif d'arrêt (3).

6. Dispositif selon l'une quelconque des revendications 4 à 5, ***caractérisé en* ce *que*** le moteur de l'élément d'entraînement (4) produit les forces et le mouvement par le biais de crémaillères et/ou d'engrenages.

7. Dispositif selon l'une quelconque des revendications 1 à 6, ***caractérisé en ce que*** l'élément d'entraînement constitue essentiellement une barre par le biais de laquelle le dispositif d'arrêt (3) peut être actionné depuis la surface terrestre.

8. Dispositif selon l'une quelconque des revendications 1 à 7, ***caractérisé en ce que*** le dispositif d'arrêt (3) est maintenu à l'état ouvert ou fermé par liaison de force par un dispositif de blocage mécanique à actionner depuis la surface terrestre ou à action automatique, qui peut être ouvert depuis la surface terrestre à chaque profondeur à nouveau avec des moyens selon l'état de la technique.

9. Dispositif selon l'une quelconque des revendications 1 à 8, ***caractérisé en ce que,*** lorsque le dispositif est enfoncé, un signal sur l'état du dispositif d'arrêt (3) concernant la position ouverte ou fermée est transmis à la surface terrestre.

10. Dispositif selon la revendication 9, ***caractérisé en ce que*** le signal se fait par le biais d'un système de détection électronique au niveau du dispositif d'arrêt (3) et/ou de la tarière (2) ou par le biais de pièces mécaniques, qui vont jusqu'à la surface, comme par exemple par le biais de barres ou similaires.

11. Dispositif selon l'une quelconque des revendications 1 à 10, ***caractérisé en ce que*** le dispositif d'arrêt (3) peut dégager ou fermer la zone de sortie (7) pour le béton.

12. Dispositif selon l'une quelconque des revendications 1 à 11, ***caractérisé* en ce *que*** les conduites d'alimentation et/ou de commande pour les éléments d'entraînement (4) sont guidées vers la surface terrestre à l'intérieur de la chemise ou dans la zone hélicoïdale.

13. Dispositif selon l'une quelconque des revendications 1 à 12, ***caractérisé en ce que*** le dispositif d'arrêt (3) est doté d'outils d'excavation, comme par exemple des dents de forage ou des barres de coupe.

14. Procédé de fabrication de pieux forés avec un tubage continu (1) et une tarière (2) continue intérieure, qui sont foncés essentiellement en même temps et dont le sens de rotation est indépendant l'un de l'autre, ***caractérisé en* ce *que****,* pendant le bétonnage et lors du retrait, l'ouverture (8) d'entrée ou de sortie pour le sol dans la tarière (2) et l'intérieur du tubage (1) est fermée par actionnement d'un dispositif d'arrêt (3).
